# EUROPÄISCHE PATENTSCHRIFT

(11) **EP 0 725 693 B1**
(45) Veröffentlichungstag und Bekanntmachung des Hinweises auf die Patenterteilung: **30.07.1997**
(21) Anmeldenummer: 94909865.1
(22) Anmeldetag: 23.02.1994
(51) Int. Cl.: B21D 22/16

(54) **VERFAHREN ZUR SPANLOSEN HERSTELLUNG EINER NABE EINES DIE NABE AUFWEISENDEN GETRIEBETEILES**
METHOD FOR THE NON-CUTTING PRODUCTION OF A TRANSMISSION COMPONENT HUB
PROCEDES DE REALISATION SANS ENLEVEMENT DE COPEAUX D'UN MOYEU D'ORGANE DE TRANSMISSION

(30) Priorität: 09.12.1993 DE 4342086; 07.01.1994 DE 4400257
(43) Veröffentlichungstag der Anmeldung: 14.08.1996
(73) Patentinhaber: WF-MASCHINENBAU UND BLECHFORMTECHNIK GMBH & CO. KG, D-48324 Sendenhorst (DE)
(72) Erfinder: FRIESE, Udo, D-59227 Ahlen (DE)
(74) Vertreter: Habbel, Hans-Georg, Dipl.-Ing.
(86) Internationale Anmeldenummer: DE9400209
(87) Internationale Veröffentlichungsnummer: WO9420235

(56) Entgegenhaltungen:
- DE-C- 514 584
- US-A- 2 624 303
- US-A- 3 120 206
- US-A- 4 056 291
- US-A- 4 996 859

## Beschreibung

Die Erfindung bezieht sich auf ein Verfahren zur spanlosen Herstellung einer Nabe eines die Nabe aufweisenden Getriebeteiles aus einer Blechplatine.

Als Zahnkränze ausgebildete oder als Riemenscheiben, insbesondere Poly-V-Riemenscheiben, ausgebildete Getriebeteile sind in großem Umfang im Kraftfahrzeugbau im Einsatz und werden heute ausgehend von einer Ronde vielfach durch Drückverfahren hergestellt. Das Ausbilden der Verzahnungen und/oder der Rillen ist dabei ebenfalls im Drückverfahren möglich, während der Einbau der erforderlichen Nabe Schwierigkeiten bereitet. Die eigentliche Nabe ist dabei im Bereich der Drehachse ein hülsenförmiges Teil der rotierenden Scheibe, der die Verbindung zu der durchgeschobenen Welle, Achse oder einem Zapfen herstellt.

Ein solches Bauteil wird beispielsweise in der US-PS 26 96 740 dargestellt und beschrieben.

Das Herstellen der Nabe eines Getriebeteiles erfolgt dabei im Stand der Technik dadurch, daß ein vorgefertigtes zylindrisches Hülsenteil mit dem Getriebeteil verbunden wird, wobei als Verbindung üblicherweise vier Verfahren eingesetzt werden, nämlich einmal ein Verlöten der beiden Bauteile, ein Verschweißen der beiden Bauteile, die Verbindung der beiden Bauteile durch Reibschweißen und schließlich ist es möglich, das Getriebeteil auch durch ein Schmiedeverfahren herzustellen.

Die drei erstgenannten Verfahrensweisen haben den Nachteil, daß durch die zwingend erforderliche Wärmebehandlung eine nachteilige Beeinflussung des eigentlichen Getriebeteiles auftritt, wobei - wenn ein Verschweißen erfolgt - ein nachträgliches Bearbeiten der Schweißnaht erforderlich ist. Der Kostenaufwand zur Herstellung der Nabe als Drehteil ist relativ hoch.

Der durch die Wärmebehandlung bedingte Verzug des Getriebeteiles muß anschließend wieder durch bestimmte Bearbeitungsverfahren entfernt werden.

Der Ausschußanteil nicht planlaufender Getriebeteile einer solchen Fertigungsstraße ist sehr hoch.

Der Einsatz geschmiedeter Getriebeteile ist kostenaufwendig und außerdem tritt eine unerwünschte Metallverhärtung auf, d. h. das Gefüge wird verändert, so daß das nachträgliche Aufbringen der Profilierungen des Getriebeteiles, sei es als Zahnkranz, sei es als Rillen für Riemenscheiben, außerordentlich schwierig wird. Schließlich verzundert die Oberfläche dieses Getriebeteiles, was zusätzliche Bearbeitungsschritte notwendig macht.

Zusammenfassend ist also festzustellen, daß der bisherige Aufwand, um eine Nabe an einem relativ kleinen Getriebeteil festzulegen, sehr aufwendig ist, daß der Ausschußanteil bei der Fertigung hoch ist und unerwünschte Materialbeeinflussungen auftreten, die die Lebensdauer des Getriebeteiles beeinträchtigen können.

Aus der Literaturstelle "Blech, Rohre, Profile 1980", Seite 660 ist es bekannt, Außenlamellenträger als Blechformteil herzustellen, wobei diese Außenlamellenträger in zwei Preßdurchgängen gefertigt werden. Insgesamt sind zur Herstellung eines solchen Außenlamellenträgers 27 Bearbeitungsstufen erforderlich. Sie umfassen 10 Zieh-, 7 Kalibrier-, 2 Abstreckgleitzieh- und 7 Schneidvorgänge sowie 1 Stauchvorgang. Durch die Zieharbeiten wird das Gefüge auseinandergerissen, d. h. das Materialgefüge ermüdet. Außerdem sind Ziehvorgänge üblicherweise mit Ungenauigkeiten verbunden, die sich bei einem Getriebeteil nachteilig auswirken können.

Der Erfindung liegt die Aufgabe zugrunde, das gattungsgemäße Verfahren zu vereinfachen und in einem Arbeitsgang durchzuführen, ohne daß eine unerwünschte Beeinflussung des Materialgefüges des Getriebeteiles eintritt.

Diese der Erfindung zugrundeliegende Aufgabe wird durch die Lehre des Hauptanspruches gelöst.

Eine Vorrichtung zur Durchführung dieses Verfahrens ist in dem Unteranspruch erläutert.

Diese der Erfindung zugrundeliegende Aufgabe wird auch durch die Lehre des Patentanspruches 3 gelöst. Eine Vorrichtung zur Durchführung des Verfahrens ist in den Unteransprüchen 5 und 6 erläutert.

Mit anderen Worten ausgedrückt wird im Gegensatz zum Stand der Technik - außer den bereits erwähnten Schmiedeverfahren und Ziehverfahren zur Herstellung des Getriebeteiles - ein einteiliges Getriebeteil erzielt, bei welchem durch entsprechende Drückmaßnahmen aus der um eine axiale Welle umlaufenden Ronde das Getriebeteil bei gleichzeitiger Herstellung der Nabe erzielt wird.

Hierbei ist nicht nur erreichbar, daß in einem Arbeitsgang die Nabe des Getriebeteiles hergestellt wird, sondern es ist gleichzeitig möglich, daß gegenüber der Wanddicke der Blechplatine des Getriebeteiles die Wanddicke der Nabe höher oder größer ist, so daß hier die erforderliche Festigkeit zur Übertragung des Drehmomentes erreicht wird.

Ausgehend von einer Ronde wird auf einer Drückmaschine die Nabe an das Riemenscheibenzwischenprodukt in einer Aufspannung angeformt. Es besteht bei Anwendung des Verfahrens die Möglichkeit, Riemenscheibenzwischenprodukte für alle bekannten Herstellungsmethoden von Riemenscheiben herzustellen, da die Dicken im Konturbereich und im Profilbereich der Riemenscheibenzwischenprodukte durch das angewandte Drückverfahren festgelegt werden.

Ausführungsbeispiele für die erfindungsgemäßen Verfahren werden nachfolgend anhand der Zeichnungen erläutert. Die Zeichnungen zeigen dabei in
- Fig. 1: eine aufgespannte Haube in einer Drückvorrichtung, in
- Fig. 2: die Verformung der Haube durch Drückrollen, in
- Fig. 3: die Formung des extra zylindrischen Nabenteils durch Formrollen, in
- Fig. 4: das Endverformungsstadium durch Einsatz von Verdickungsrollen zur Erzielung des zylindrischen Nabenteils, in
- Fig. 5: eine in eine Drückvorrichtung eingesetzte Blechplatine, in
- Fig. 6: die Verformung der Blechplatine zur Festlegung derselben an dem Werkzeug, in
- Fig. 7: eine Stufe des Drückverfahrens, bei welchem die Wandstärke des Getriebeteiles verringert und dadurch gleichzeitig die Anformung der Nabe erreicht wird, in
- Fig. 8: das Endstadium des Drückverfahrens bei angeformter Nabe und in
- Fig. 9: in einer Prinzipskizze mögliche Varianten von Riemenscheibenzwischenprodukten mit unterschiedlichen Dicken und Nabenlagen.

In den Fig. 1 bis 4 ist eine Haube 2 gezeigt, die an einem Werkzeug 3 einer Hauptspindel 4 durch ein zum Werkzeug 3 gehörendes Spannfutter 15 festgelegt ist. Das Werkzeug 3 weist einen in axialer Richtung zentrisch vorspringenden Werkzeugstift 5 auf, der an der Innenseite der eingespannten Haube 2 anliegt oder zur Anlage kommt, wobei an der Außenseite der Haube 2 ein Vorsetzer 8 anliegt.

Die Ausrichtung der an die Haube 2 anschließenden Flansche 16 und 17, die bei der Darstellung in Fig. 1 parallel zum Werkzeugstift 5 und zur Achse der Hauptspindel 4 verlaufen, ist gleichgültig.

Der in Fig. 1 eingezeichnete Doppelpfeil F₁ verdeutlicht die Bewegungsrichtung von Hauptspindel 4 und Vorsetzer 8 zur Festlegung der Haube 2.

Fig. 2 zeigt, daß durch den Angriff von Drückrollen 9 und 10 die Haube 2 in Richtung auf den zylindrischen Werkzeugstift 5 hin verformt wird, wobei dann durch Einsatz einer in Fig. 3 dargestellten Formrolle 11 die Verformung so weit fortgeführt wird, bis die Haube sich um den Werkzeugstift 5 herumgelegt hat. Hierbei hat sich die Haube 2 teilweise als Ronde 6 an die Oberseite des Werkzeuges 3 angelegt, während der verbleibende Teil der Haube 2 sich gemäß Fig. 3 wellenförmig um den Werkzeugstift 5 gelegt hat.

Wird nunmehr - wie dies die Fig. 4 zeigt - dieser wellenförmige Bereich um den Werkzeugstift 5 herum durch Verdickungsrollen 12 und 14 zusammengedrückt, erfolgt eine zylindrische Ausbildung des dann als Nabe dienenden Teiles der Haube 2, wobei die Wanddicke dieses zylindrischen Vorsprunges 7 größer sein kann als die Wanddicke der Ronde.

Natürlich ist es in diesem Verfahrensbereich möglich, durch Zurückziehen des Vorsetzers 8 ein Ausfließen des Materials zum freien Ende des Werkzeugstiftes 5 hin zu erreichen, so daß es auch möglich ist, die Wanddicke des zylindrischen Vorsprunges 7 geringer zu gestalten als die Wanddicke der Ronde 6.

Die Zustellrichtung der Verdickungsrollen 12 und 14 wird durch die Pfeile F₂ in Fig. 4 verdeutlicht.

Zusammenfassend ist festzustellen, daß durch den erfindungsgemäßen Vorschlag ein kostengünstiges Herstellungsverfahren für mit einer Nabe ausgerüstete Getriebeteile geschaffen wird, wobei keine Gefügeveränderungen innerhalb des Getriebeteiles bei seiner Herstellung bedingt werden, gleichzeitig die Möglichkeit gegeben wird, die Wanddicke der Nabe beliebig zu gestalten.

Ausgehend von Fig. 4 der vorstehenden Erläuterungen ist es nunmehr notwendig, den zylindrischen Vorsprung 7 zu öffnen, damit dieser eine Welle oder einen Zapfen aufnehmen kann. Die Öffnung des zylindrischen Vorsprunges 7 kann entweder dadurch erfolgen, daß der in Fig. 4 ersichtliche Wulst des zylindrischen Vorsprunges 7 abgeschnitten wird, aber es ist auch möglich, die Stirnwand des zylindrischen Vorsprunges 7 durch Bohrungen od. dgl. zu öffnen, so daß dann die endgültig erzielte Nabe den Wulst aufweist, der zur Festigkeit beiträgt. Anschließend an dieses Herstellungsverfahren kann dann die Bearbeitung der Flansche 16 und 17 für die Gestaltung des Getriebeteiles erfolgen.

In den Fig. 5 bis 8 ist mit 21 eine Blechplatine bezeichnet, die an einem an eine Hauptspindel 22 angeordneten Werkzeug dadurch angeordnet ist, daß bei dem dargestellten Ausführungsbeispiel von dem Werkzeug 23 ein Werkzeugstift 24 getragen wird, auf den die Blechplatine 21 mittels einer in der Blechplatine zentrisch vorgesehenen Loches aufgesetzt werden kann. Mit 25 ist ein Vorsetzer bezeichnet, der hin und her beweglich ist und in seiner Arbeitslage mit dem Werkzeugstift 24 in Kontakt kommt. Der Vorsetzer 25 weist dabei im Bereich zur Blechplatine 21 hin einen Außendurchmesser auf, der größer ist als der Außendurchmesser des Werkzeugstiftes 24, so daß dadurch ein in der Zeichnung mit 34 bezeichneter Anschlag geschaffen wird, an den sich bei Verformung der Blechplatine der innere Teil der Blechplatine anlegen kann.

Mit 29 ist ein mit dem Werkzeug 23 zusammenarbeitendes Spannfutter bezeichnet, das, nachdem eine Drückrolle 26 den äußeren Randbereich der Blechplatine umgebogen hat, diesen Randbereich der Blechplatine 21 festlegt, so daß dadurch ein Auswandern der Blechplatine verhindert wird.

Die Drückrolle 21 kann im Sinne des in Fig. 6 eingezeichneten Pfeiles auf den Werkzeugstift 24 zu bewegt werden und verringert dabei - wie dies besonders deutlich die Fig. 7 zeigt - die mittlere Wandstärke der Blechplatine 21, wobei das durch die Drückrolle 26 gedrückte Material in den Raum fließt, der um den Werkzeugstift 24 vorhanden ist und sich - wie dies Fig. 8 deutlicht zeigt - gegen den Anschlag 34 anlegt, so daß dadurch ein zylindrischer Vorsprung 28 geschaffen wird, der in dem Riemenscheibenzwischenprodukt die eigentliche Nabe 27 gemäß Fig. 9 bildet.

Aus der Zeichnung, insbesondere im Vergleich zu Fig. 6 und 8, ist erkennbar, daß der durch das Spannfutter 29 festgelegte Randbereich der Blechplatine 21 dicker als der mittlere Randbereich der Blechplatine 21 ist und daß wiederum der zylindrische Vorsprung 28 eine wesentlich größere Materialdicke aufweist als der mittlere Randbereich der Blechplatine 21. In Abhängigkeit der Größe des Raumes zwischen dem Anschlag 34 des Vorsetzers 25 und der Außenseite des Werkzeuges 23 kann diese Wandstärke des zylindrischen Vorsprunges 28 bestimmt werden.

Die in Fig. 7 und 8 eingezeichnete Nachlaufrolle 35 verhindert ein Hochbiegen des Materials der Blechplatine 21 während des Drückverfahrens.

In Fig. 9 sind unter den Positionen A bis F mögliche Varianten von Riemenscheibenzwischenprodukten mit unterschiedlichen Dicken und Nabenlagen dargestellt. Falls die Riemenscheibe - wie unter E und F dargestellt - einen Konturbereich K und ggf. eine Lochung 11 aufweisen soll, so kann dieser Konturbereich ggf. mit der Lochung auf einer Presse aus dem von der Drückmaschine hergestellten Riemenscheibenzwischenprodukt leicht hergestellt werden. Es besteht ferner die Möglichkeit, einfache Konturbereiche direkt auf der Drückmaschine durch zusätzliche Werkzeugträger zu erzeugen.

Zusammenfassend kann also festgestellt werden, daß gegenüber dem bisher bekannten Herstellungsverfahren die erfindungsgemäßen Drückverfahren folgende Vorteile aufweisen:
1. Geringerer Maschineneinsatz,
2. das Materialgefüge des Riemenscheibenzwischenproduktes unterliegt keinen negativen Einflüssen, wie z. B. beim Schweißen und Schmieden,
3. der Nabeninnendurchmesser kann durch das Drückverfahren ohne nachträgliches Rollieren hergestellt werden,
4. es bestehen keine Nachteile beim Profilieren der Riemenscheibe durch vorherige Arbeitsgänge,
5. es besteht die Möglichkeit, Nuten oder Verzahnungen am Nabeninnendurchmesser durch das Drückverfahren ohne Nachbearbeitung herzustellen, wie dies beispielsweise aus der Darstellung F in Fig. 9 ersichtlich ist, in der beim Drückverfahren die Abziehnut 32 hergestellt werden kann.

## Patentansprüche

1. Verfahren zur spanlosen Herstellung einer Nabe eines die Nabe aufweisenden Getriebeteiles aus einer Blechplatine, wobei die Blechplatine zu einer Haube geformt wird dadurch gekennzeichnet, daß die im Randbereich gehaltene Haube (2) durch Drücken um einen zentralen Werkzeugstift (5) zu einem von einer Ronde (6) vorstehenden zylindrischen Vorsprung (7) verformt wird und der zylindrische Vorsprung (7) anschließend zur Aufnahme einer koaxialen Welle geöffnet wird.

2. Vorrichtung zur spanlosen Herstellung einer Nabe eines die Nabe aufweisenden Getriebeteiles aus einer Blechplatine, wobei die Blechplatine zu einer Haube geformt wird, umfassend ein von einer Hauptspindel (4) getragenes Werkzeug (3) mit Werkzeugstift (5) und Spannfutter (15), einem gegenüber dem Werkzeugstift (5) angeordneten Vorsetzer (8), der zusammen mit dem Werkzeugstift (5) und dem Spannfutter (15) eine Haube (2) festlegt sowie diese aufeinanderfolgend beaufschlagende Drückrollen (9, 10), Formrollen (11) und Verdickungsrollen (12, 14).

3. Verfahren zur spanlosen Herstellung einer Nabe eines die Nabe aufweisenden Getriebeteiles aus einer Blechplatine, dadurch gekennzeichnet, daß die von einem Werkzeug (23) einer Hauptspindel (22) getragene und relativ zu einer oder mehreren Drückrollen (26) rotierende im Randbereich gehaltene Blechplatine (21) durch Drücken mittels der Drückrolle (26) in ihrer Dicke verringert und das so gewonnene Material zu einem von der Blechplatine (21) vorstehenden zylindrischen Vorsprung (28) um einen die Blechplatine (21) zentrisch durchdringenden Werkzeugstift (24) verformt wird.

4. Verfahren nach Anspruch 3, dadurch gekennzeichnet, daß der Werkzeugstift (24) am Vorsetzer (25) angeordnet ist.

5. Verfahren nach Anspruch 3, dadurch gekennzeichnet, daß der Werkzeugstift (24) am Werkzeug (23) angeordnet ist.

6. Verfahren nach Anspruch 3, dadurch gekennzeichnet, daß der Randbereich der Blechplatine (21) vor Durchführen des die Dicke verringernden Drückverfahrens festgelegt wird.

7. Vorrichtung zur spanlosen Herstellung einer Nabe eines die Nabe aufweisenden Getriebeteiles aus einer Blechplatine, umfassend ein von einer Hauptspindel (22) getragenes Werkzeug (23) mit zentrischem Werkzeugstift (24) und einem den Randbereich der Blechplatine (21) beaufschlagenden Spannfutter (29), einem gegenüber dem Werkzeugstift (24) angeordneten Vorsetzer (25), dessen Außenumfang größer als der Außenumfang des Werkzeugstiftes (24) ist, dessen zur Blechplatine (21) hin gerichtete Seite im Abstand von der Blechplatine (21) endet und derart einen Raum mit einem Anschlag (34) bildet und wenigstens eine parallel zur Ebene der Blechplatine (21) auf das Zentrum der Blechplatine (21) zu bewegbare Drückrolle (26).

8. Vorrichtung nach Anspruch 7, gekennzeichnet durch eine gleichzeitig mit der Drückrolle (26) wirksam werdende Nachlaufrolle (35).

## Claims

1. A method for the non-cutting production of the hub of a hubbed transmission component from a sheet metal blank, the sheet metal blank being formed into a cap,
characterised in that the cap (2) held in the edge area is shaped by pressing it around a central tool pin (5) to produce a cylindrical projection (7) projecting from a round plate (6) and in that the cylindrical projection (7) is then opened to accommodate a coaxial shaft.

2. A device for the non-cutting production of the hub of a hubbed transmission component from a sheet metal blank, the sheet metal blank being formed into a cap, said device comprising a tool (3) carried by a main spindle (4) and having a tool pin (5) and a chuck (15), and a front retainer (8) which is arranged opposite the tool pin (5) and which, together with the tool pin (5) and the chuck (15), secures a cap (2), said device also comprising pressure rollers (9, 10), forming rollers (11) and thickening rollers (12, 14) acting in succession on said cap (2).

3. A method for the non-cutting production of the hub of a hubbed transmission component from a sheet metal blank, characterised in that the sheet metal blank (21) held in the edge area, carried by a tool (23) on a main spindle (22) and rotating relative to one or more pressure rollers (26), is reduced in thickness by pressing by means of the pressure roller (26) and the material thus obtained is shaped around a tool pin (24) passing centrally through the sheet metal blank (21) to produce a cylindrical projection (28) projecting from the sheet metal blank (21).

4. A method according to claim 3, characterised in that the tool pin (24) is arranged on the front retainer (25).

5. A method according to claim 3, characterised in that the tool pin (24) is arranged on the tool (23).

6. A method according to claim 3, characterised in that the edge area of the sheet metal blank (21) is secured before the thickness-reducing pressing process is carried out.

7. A device for the non-cutting production of the hub of a hubbed transmission component from a sheet metal blank, comprising a tool (23) carried by a main spindle (22) and having a centrally disposed tool pin (24) and a chuck (29) acting on the edge area of the sheet metal blank (21), a front retainer (25) arranged opposite the tool pin (24), the outer circumference of which front retainer (25) is greater than the outer circumference of the tool pin (24) and whose side facing the sheet metal blank (21) ends at a distance from the sheet metal blank (21) and in this way forms a space with a limit stop (34), and at least one pressure roller (26) movable in parallel with the plane of the sheet metal blank (21) towards the centre of said sheet metal blank (21).

8. A device according to claim 7, characterised by a follower roller (35), which comes into action at the same time as the pressure roller (26).

## Revendications

1. Procédé de fabrication, sans enlèvement de copeaux, d'un moyeu d'un organe de commande présentant le moyeu, à partir d'un flan en tôle, le flan en tôle étant façonné en une calotte, caractérisé en ce que la calotte (2), maintenue dans la zone du bord, est déformée par emboutissage autour d'une broche centrale d'outil (5) pour constituer une protubérance (7) cylindrique faisant saillie à partir d'un rond (6) et en ce que la protubérance (7) cylindrique est ensuite ouverte pour recevoir un arbre coaxial.

2. Dispositif destiné à la fabrication, sans enlèvement de copeaux, d'un moyeu d'un organe de commande présentant le moyeu, à partir d'un flan en tôle, le flan en tôle étant façonné en une calotte, le dispositif comprenant un outil (3) porté par un arbre moteur (4) avec broche d'outil (5) et mandrin de serrage (15), un bloc (8) placé en face de la broche d'outil (5), pour immobiliser, en coopération avec la broche d'outil (5) et le mandrin de serrage (15), une calotte (2), ainsi que des galets-presseurs (9, 10), des galets de façonnage (11) et des galets d'épaississement (12, 14) qui agissent successivement sur celle-ci.

3. Procédé de fabrication, sans enlèvement de copeaux, d'un moyeu d'un organe de commande présentant le moyeu, à partir d'un flan en tôle, caractérisé en ce que le flan en tôle (21), maintenu dans la zone du bord, porté par un outil (23) d'un arbre moteur (22), et en rotation par rapport à un ou plusieurs galets-presseurs (26), est réduit en épaisseur par compression au moyen des galets-presseurs (26) et en ce que le matériau ainsi disponible est déformé, autour d'une broche d'outil (24), traversant de manière centrale le flan en tôle (21), afin de constituer une protubérance (28) cylindrique faisant saillie à partir du flan en tôle (21).

4. Procédé selon la revendication 3, caractérisé en ce que la broche d'outil (24) est placée au niveau du bloc (25).

5. Procédé selon la revendication 3, caractérisé en ce que la broche d'outil (24) est placée au niveau de l'outil (23).

6. Procédé selon la revendication 3, caractérisé en ce que la zone du bord du flan en tôle (21) est immobilisée avant de procéder à l'opération de compression de réduction d'épaisseur.

7. Dispositif destiné à la fabrication, sans enlèvement de copeaux, d'un moyeu d'un organe de commande présentant le moyeu, à partir d'un flan en tôle, le dispositif comprenant un outil (23) porté par un arbre moteur (22) avec broche d'outil (24) centrale et un mandrin de serrage (29), qui agit sur la zone du bord du flan en tôle (21), un bloc (25) placé en face de la broche d'outil (24), et dont la périphérie extérieure est plus grande que la périphérie extérieure de la broche d'outil (24), tandis que son côté tourné vers le flan en tôle (21) se termine à une certaine distance du flan en tôle (21) et forme ainsi un espace avec une butée (34), et comprenant également au moins un galetpresseur (26), qui peut être déplacé parallèlement au plan du flan en tôle (21) en direction du centre du flan en tôle (21).

8. Dispositif selon la revendication 7, caractérisé par un galet de repasse (35) qui entre en fonction en même temps que le galet-presseur (26).
